# EUROPÄISCHE PATENTSCHRIFT

(11) **EP 0 886 482 B1**
(45) Veröffentlichungstag und Bekanntmachung des Hinweises auf die Patenterteilung: **23.01.2002**
(21) Anmeldenummer: 97907069.5
(22) Anmeldetag: 04.03.1997
(51) Int. Cl.: A46B 7/06

(54) **ZAHNBÜRSTE MIT ELASTISCH ANGELENKTEM WECHSELBAREM BÜRSTENKOPF**
TOOTH BRUSH WITH ELASTICALLY ARTICULATED REPLACEABLE HEAD
BROSSE A DENTS A TETE REMPLACABLE ARTICULEE DE MANIERE FLEXIBLE

(30) Priorität: 04.03.1996 DE 19608226
(43) Veröffentlichungstag der Anmeldung: 30.12.1998
(73) Patentinhaber: Smithkline Beecham GmbH & Co. KG., 77815 Buhl (DE)
(72) Erfinder: KESSLER, Kurt, D-81673 München (DE)
(74) Vertreter: Finsterwald, Manfred, Dipl.-Ing., Dipl.-Wirtsch.-Ing.
(86) Internationale Anmeldenummer: EP9701071
(87) Internationale Veröffentlichungsnummer: WO9732502

(56) Entgegenhaltungen:
- EP-A- 0 173 150
- WO-A-95/01113
- WO-A-95/12333
- DE-A- 3 425 940
- GB-A- 2 299 264

## Beschreibung

Die Erfindung betrifft eine Zahnbürste, welche sich aus einem im Bedarfsfall wechselbaren Borstenteil oder Zubehörteil und einem Halter mit besonderen Zusatzfunktionen zusammensetzt, und bei welcher das Borstenteil bzw. Zubehörteil mittels eines Kugelgelenks bezüglich des Halters um einen Schwenkwinkel schwenkbar ist.

Aus der WO-A-95/12333 ist eine Zahnbürste mit einem doppelt gewinkelten Griff und einem Borstenkopf bekannt. Der Borstenkopf, der entweder ein sparates Bauteil bildet oder mit dem Griff einstückig verbunden ist, ist um eine Achse kippbar, welche sowohl auf der Längsrichtung des Griffs als auch auf der Erstreckungsrichtung der Borsten des Borstenkopfes senkrecht steht.

Die WO-A-95/01113 offenbart eine Zahnbürste mit einem Griff und einem beweglichen Borstenkopf. Der Borstenkopf ist mittels Verbindungsmitteln mit dem Griff derart verrastet, daß er sowohl frei in und gegen den Uhrzeigersinn drehbar ist, als auch gleichzeitig um eine senkrecht zum Griff verlaufende Achse schwingen kann. Die Verbindungsmittel umfassen einen Stift, der an seiner Endstirnseite einen ringförmigen Ansatz aufweist, oder einen pilzförmigen Zapfen.

Wechselbare Borstenteile sind in mehreren starren Ausführung im Handel und u.a. durch die DE 44220738 C1 bekannt. Desweiteren gibt es Zahnbürsten mit einem flexibel angelenkten Knickstiel. Diese sind in den Schriften EP 0613636 A1, EP 0251705 B1, EP 0462509 A1, EP 0336641 und EP 0371293 und EP 0648448 A1 bekannt.

Alle hier ausgeführten Zahnbürsten haben mehr oder weniger das gleiche Problem. Der Borstenkopf knickt aufgrund des Biegemomentes aus der Wirkfläche am menschlichen Gebiss weg. Die Folge hiervon ist, daß die zur Haltermitte hin angeordneten Borsten einseitig und unkontrolliert mehr Druck bekommen. Die Reinigungswirkung der hinteren Backenzähne ist durch mangelnden Andruck geringer, die Borsten in Haltermitte hingegen bekommen zuviel Druck und verletzen das Zahnfleisch und verschleissen den Zahnschmelz mehr als erforderlich.

Zwar haben einige Ausführungsformen der EP 0613636 A1 durch Elastomer-Anlenkung bessere Möglichkeiten. Eine gezielte Anlage ist jedoch hierbei nicht möglich. Ein umweltfreundlicher Borstenkopfwechsel ist hier nicht aufgezeigt.

Beschriftungsmöglichkeiten mit aufklebbaren Namens-Schildern stellen den Handel vor ein großes Verfügbarkeitsproblem; insbesondere wenn der Kunde nicht nur seinen Namen sondern auch eine eigene Farbe auswählen will (siehe EP 0114411).

Die EP-A-0 173 150 beschreibt eine elektrische Zahnbürste mit einem zu einer Kreisbewegung antreibbaren Bürstenkopf. Der Bürstenkopf ist an dem Antrieb lösbar befestigt und kippbar gelagert. Hierfür umgreift der Bürstenkopf ein am Ende einer Drehachse angebrachtes Kugelgelenk. Außerdem ist zur Abdichtung und zur Rückstellung des Bürstenkopfes an dessen Unterseite ein elastisches Material angebracht.

Demgegenüber ist es eine Aufgabe der Erfindung, eine Zahnbürste mit einem schwenkbaren Borstenteil oder Zubehörteil zu schaffen, dessen Schwenkwinkel ohne mechanische Einwirkung auf die Schwenkachse begrenzt ist. Die Zahnbürste soll gleichzeitig eine Abdichtung sicherstellen und eine Federung des Borstenteils bzw. Zubehörteils ermöglichen.

Erfindungsgemäß wird diese Aufgabe durch die Merkmale des Anspruchs 1 gelöst.

Besonders vorteilhafte Ausgestaltung der Erfindung sind in den abhängigen Ansprüchen gekennzeichnet.

Bei der Zahnbürste besteht die Möglichkeit der Wechselbarkeit des Borstenkopfes, wobei auf eine umweltfreundliche Materialtrennmöglichkeit Wert gelegt wurde. Durch ein elastisches Bindeglied, welches getrennt vom wechselbaren Borstenteil hergestellt wird, kann die Auslenkung und Einfederung verändert werden.

Eine Beschriftungsmöglichkeit, eine Ausführung als Reisezahnbürste, die Anbringung von wechselbarem Zubehör im Halter und die Borste als Depot werden dargestellt.

Insbesondere wird die Borste als Depot-Träger für feste Substanzen vorgeschlagen, welche Pilze, Bakterien und Keime bekämpfen, aber auch Träger für Mineralien und Spurenelemente sein kann, wie z. B. Fluoride und Calcium. Zusätzlich wird ausgeführt, wie der Borstenteil nach Verschleiß wieder entfernt werden kann, ohne daß man sich einen Fingernagel abbrechen kann.

Für den Zweck der Darstellung und der Einordnung der Erfindung wird mit dem Bezug auf die dazugehörigen Zeichnungen die nachfolgende Beschreibung dienen.
- **Fig.1A**: Längschnitt der Zahnbürste mit wechselbarem Borstenteil
- **Fig.1B**: Ausgleichswirkung der Zahnbürste bei Putzdruck am Gebiss
- **Fig.1C**: Schnitt quer mit Ausgleichswirkung der Zahnbürste bei Putzdruck am Gebiss
- **Fig.1D**: Teilvergrößerung von Fig.1A vorn
- **Fig.1E**: Unteransicht der Zahnbürste mit wechselbarem Borstenteil
- **Fig.1F**: Perspektive des wechselbaren Borstenteils
- **Fig.2A**: Längschnitt der Zahnbürste mit wechselbarem Borstenteil
- **Fig.2B**: Ausgleichswirkung der Zahnbürste bei Putzdruck am Gebiss
- **Fig.2C**: Schnitt quer mit Ausgleichswirkung der Zahnbürste bei Putzdruck am Gebiss
- **Fig.2D**: Teilvergrößerung von Fig.2A vorn
- **Fig.2E**: Perspektive eines elastischen Schuhs als Bindeglied
- **Fig.2F**: Unteransicht der Zahnbürste mit wechselbarem Borstenteil
- **Fig.3A**: Längschnitt einer Reisezahnbürste mit wechselbarem Borstenteil bereit zum Gebrauch
- **Fig.3B**: Unteransicht einer Reisezahnbürste mit wechselbarem Borstenteil hygienisch verstaut
- **Fig.3C**: Längschnitt einer Reisezahnbürste mit wechselbarem Borstenteil hygienisch verstaut
- **Fig.3D**: Unteransicht einer Reisezahnbürste mit wechselbarem Borstenteil bereit zum Gebrauch
- **Fig.4A**: Längschnitt der Zahnbürste mit festem Borstenteil
- **Fig.4B**: Ausgleichswirkung der Zahnbürste bei Putzdruck am Gebiss
- **Fig.4C**: Schnitt quer mit Ausgleichswirkung der Zahnbürste bei Putzdruck am Gebiss
- **Fig.4D**: Unteransicht der Zahnbürste mit festem Borstenteil
- **Fig.5A**: Längschnitt der Zahnbürste mit festem Borstenteil
- **Fig.5B**: Ausgleichswirkung der Zahnbürste bei Putzdruck am Gebiss
- **Fig.5C**: Schnitt quer mit Ausgleichswirkung der Zahnbürste bei Putzdruck am Gebiss
- **Fig.5D**: Unteransicht der Zahnbürste mit festem Borstenteil
- **Fig.6**: Längschnitt eines Halters mit elastisch aufgehängtem Zubehör
- **Fig.7**: Längschnitt eines Halters mit starr eingehängtem Zahnbelagschaber
- **Fig.8**: Schriftdarstellung mit 11 Segment-Darstellung Beispiel Buchstabe M und U
- **Fig.9**: Borstenbüschel mit Borste als Träger für Wirkstoff in Form eines Rohrs mit Löchern
- **Fig.10**: Borstenbüschel mit Borste als Träger für Wirkstoff in Form eines Rohrs mit Längsöffnung
- **Fig.11**: Borstenbüschel mit Borste als Träger für Wirkstoff in kleinen Kalotten
- **Fig.12**: Borstenbüschel mit Borste als Träger für Wirkstoff in Form einer Verseilung feiner Wirkstoffborste und Feinborste

**Fig.1A** zeigt einen Längschnitt durch eine Zahnbürste mit einem Kugelgelenk 12 c. **Fig.1C,Fig.1D** Zwischen dem wechselbarem Borstenteil 12 und dem Halter 11 liegt ein O-Ring in einer ringförmigen Aussparung 11a und 12a. Der Abstand des Kugelgelenk 12 c in Längsrichtung ist vorzugsweise aus dem Schwerpunkt des Borstenteils 12 in Längsrichtung versetzt um eine Ausgleichsbewegung für die Durchbiegung des Halters zu erreichen. Es ist in Längsrichtung der Schwenkwinkel 14 und in Querrichtung der Schwenkwinkel 15 durch Festanschlag begrenzt.
Um unterschiedliche Federraten bei einem einfachen O-Ring mit vorzugsweise gleichem Querschnitt und Härte zu erreichen sind in Querrichtung Nocken 11 b und 12 b angebracht. Wenn in der Verkaufspackung O-Ringe 16 unterschiedlicher Shore-Härte beiliegen, kann der Kunde die Härte nach belieben ändern. Die O-Ringe können hierzu unterschiedlich eingefärbt werden. Der Wandhalter in **Fig.1A** dient durch den vorderen Ansatz 18 b zum Herausdrücken des verbrauchten Borstenteils 12 aus dem Halter 11. Hierbei dient der Ansatz 18 a als Anschlag zur Schonung des Halters 11 bzw.21. Die äußere Umrandung des Borstenteils 12d sitzt passgenau kugelförmig in der Öffnung 11d, so daß bei der Kippbewegung keine Zahnpasta-Verunreinigungen die Beweglichkeit stören können.
Gegen das Problem der Verunreinigung ist die Ausführung nach **Fig.2A, Fig.2C, Fig.2D, Fig.2E**, in dem ein elastischer Schuh 27 gleichzeitig die Abdichtung nach aussen sicherstellt, besser geschützt. **Fig.2B** zeigt wieder die Ausgleichswirkung beim Putzdruck.
Um unterschiedliche Federraten bei gleicher Härte zu erreichen, sind in Querrichtung am Halter Nocken 21 b und am Schuh Nocken 27 b angebracht. Wenn in der Verkaufspackung Schuhe 27 unterschiedlicher Shore-Härte beiliegen, kann der Kunde die Harte nach belieben ändern. Die Schuhe können hierzu unterschiedlich eingefärbt werden.
Auf die Nocken im Borstenteil kann wie gezeigt auch verzichtet werden. Viele Varianten sind hier möglich und können hier nicht alle aufgezeigt werden.
**Fig.3A, Fig.3D** zeigen eine Reisezahnbürste gebrauchsbereit, wenn das Griffteil 32 um 180 Grad verdreht auf das Halterteil 31 aufgesetzt wird. Eine Schlaufe 39 verhindert das Verlieren der Bürste. Das Griffteil 32 dient gleichzeitig als Auswerfer für den verbrauchten Borstenteil 22 (oder auch Ausführung 12). **Fig.3B, Fig.3C** zeigen den hygienisch verstauten Borstenteil 22 im Reisezustand.
**Fig.4A** zeigt einen Längschnitt durch eine Zahnbürste mit elastischer zusammenhängender, vorzugsweise in Längsrichtung in Richtung des Borstenteils aus dem Schwerpunkt des Borstenteils versetzter fester Verbindung, um eine Ausgleichsbewegung für die Durchbiegung des Halters zu erreichen.
**Fig.4C** Es ist in Längsrichtung der Schwenkwinkel 44 und in Querrichtung der Schwenkwinkel 45 durch Festanschlag begrenzt.
**Fig.5A** Längschnitt durch eine Zahnbürste mit elastischer zusammenhängender Borstenteil-Anbindung als Variation von 4,vorzugsweise in Längsrichtung in Richtung des Borstenteils aus dem Schwerpunkt des Borstenteils versetzter fester Verbindung, um eine Ausgleichsbewegung für die Durchbiegung des Halters zu erreichen.
**Fig.5C** Ähnlich wie 4C in Längsrichtung der Schwenkwinkel 54 und in Querrichtung der Schwenkwinkel 55 durch Festanschlag begrenzt.
**Fig.6** Hier werden die Vorteile eines elastisch aufgehängtem Zubehörteils, in diesem Fall eine Zwischenraumbürste gezeigt. Die Gelenkigkeit bringt hier selbstverständlich einen großen Putzerfolg.
**Fig.7** Im Gegensatz hierzu muß ein Schaber z. B. für Zahnbelag starr eingehängt sein. Hier wird der Zwischenraum des Elastischen Teils 16 oder 27 durch den Werkstoff des Schaberteils beansprucht.
**Fig.8** Eine sehr einfache Schriftdarstellung mit Elf-Segrnent-Darstellung am Beispiel Buchstabe **M** und **U** aus den Elementen 11 f usw. ermöglicht dem Kunden zu hause die individuelle Beschriftung durch Abkratzen der entsprechenden Zeichensegmente 11 e usw.. Mehrkosten in der Herstellung gibt es nicht, wenn der Hersteller-Namenszug (hier COBRA, kein Anspruch auf Reg. Trade Mark) gleichzeitig mit dem Elf- Segment bedruckt wird.

**Fig.9** Hier wird die Borste zum Träger für Wirkstoff in Form eines Rohrs mit Löchern.
Aus diesen Löchern kann entsprechend einer zu wählenden Trägersubstanz Wirksubstanz gezielt herausgewaschen werden um z. B. Pilze, Bakterien, Keime abzutöten oder Mineralien und Spurenelemente in den Zahn, das Zahnfleisch oder die Mundhöhle einzubringen.
**Fig.10** Borstenbüschel mit Borste als Träger für Wirkstoff in Form eines Rohrs mit Längsöffnung
**Fig.11** Borstenbüschel mit Borste als Träger für Wirkstoff in kleinen Kalotten
**Fig.12** Borstenbüschel mit Borste als Träger für Wirkstoff in Form einer Verseilung feiner Wirkstoffborste und Feinborste

## Patentansprüche

1. Zahnbürste mit einem Halter (11) und mit einem Borstenteil (12) oder einem Zubehörteil (62),
bei der das Borstenteil (12) bzw. Zubehörteil (62) mittels eines Kugelgelenks (12c) bezüglich des Halters (11) um einen Schwenkwinkel schwenkbar ist, und
bei der das Borstenteil (12) bzw. das Zubehörteil (62) austauschbar ist,
**dadurch gekennzeichnet,**
**daß** zwischen dem Halter (11) und dem Borstenteil (12) bzw. Zubehörteil (62) ein elastischer, das Kugelgelenk (12c) umgreifender und zur Abdichtung dienender O-Ring (16) vorgesehen ist, und
**daß** ferner zum Ausgleich des Zahnputzdrucks an der Gebißoberfläche und der damit verbundenen Durchbiegung des Halters (11) sowie zum Ausgleich der Bewegungen der menschlichen Hand der O-Ring (16) eine durch die Anordnung des Kugelgelenks (12c) vorgegebene Schwenk- und Ausgleichsbewegung des Borstenteils (12) bzw. Zubehörteils (62) unter Verformung des O-Rings (16) ermöglicht,
wobei der O-Ring (16) als separates Bauteil oder in Verbund mit angrenzenden Bauteilen ausgebildet ist, und wobei
- eine ringförmige Aussparung (11a, 12a) am Halter (11) und/oder am Borstenteil (12) bzw. Zubehörteil (62) zur Aufnahme des O-Rings (16) ausgebildet ist oder
- der O-Ring (16) in einem Bauraum liegt, in dem er den Zwischenraum zwischen dem Halter (11) und dem Borstenteil (12) bzw. Zubehörteil (62) elastisch ausfüllt.

2. Zahnbürste nach Anspruch 1,
**dadurch gekennzeichnet,**
**daß** der O-Ring (16), soweit er als separates Bauteil ausgebildet ist, austauschbar ist gegen einen O-Ring (16) anderer Härte, wobei die genannten O-Ringe (16) zur leichteren Unterscheidung insbesondere unterschiedlich eingefärbt sind.

3. Zahnbürste nach einem der vorstehenden Ansprüche,
**dadurch gekennzeichnet,**
**daß** zur Erzielung unterschiedlicher Federraten Nocken (11b, 12b) im Halter (11) und/oder im Borstenteil (12) vorgesehen sind,
wobei die Nocken (11b, 12b) vorzugsweise in Querrichtung bezüglich des Halters (11) angeordnet sind.

4. Zahnbürste nach einem der vorstehenden Ansprüche,
**dadurch gekennzeichnet,**
**daß** das Kugelgelenk (12c) eine lösbare Clips-Verbindung zwischen dem Halter (11) und dem Borstenteil (12) bzw. Zubehörteil (62) bildet.

5. Zahnbürste nach einem der vorstehenden Ansprüche,
**dadurch gekennzeichnet,**
**daß** die Zahnbürste als Reisezahnbürste ausgebildet ist, bei der der Halter ein Halterteil (31) und ein hiervon separates Griffteil (32) aufweist, wobei das Griffteil (32) einen insbesondere sphärischen Ansatz (38) aufweist, durch den das Borstenteil (12) bzw. Zubehörteil (62) aus dem Halterteil (31) auswerfbar ist.

6. Zahnbürste nach einem der vorstehenden Ansprüche,
**dadurch gekennzeichnet,**
**daß** zur Bildung des Kugelgelenks der Halter (11) eine im wesentlichen runde Öffnung und das Borstenteil (12) bzw. Zubehörteil (62) einen Zapfen (12c) aufweist, der an seiner Mantelfläche die Form eines Teiles einer Kugelmantelfläche besitzt.

7. Zahnbürste nach Anspruch 6,
**dadurch gekennzeichnet,**
**daß** das Kugelgelenk dergestalt ausgebildet ist, daß bei einem in Richtung des Halters gerichteten Druck auf das Borstenteil (12) bzw. das Zubehörteil (62), welcher einem bestimmten Grenzputzdruck entspricht, der Zapfen (12c) zu einer Bewegung durch die Öffnung des Halters (11) über die dem Borstenteil (12) bzw. dem Zubehörteil (62) abgewandte Fläche des Halters (11) hinaus veranlaßbar ist.

8. Zahnbürste nach einem der vorstehenden Ansprüche,
**dadurch gekennzeichnet,**
**daß** wenigstens ein Festanschlag zur Begrenzung des Schwenkwinkels (14) in Längsrichtung bezüglich des Halters (11) und/oder des Schwenkwinkels (15) in Querrichtung bezüglich des Halters (11) vorgesehen ist.

9. Zahnbürste nach einem der vorstehenden Ansprüche,
**dadurch gekennzeichnet,**
**daß** eine im wesentlichen kugelförmige Abdichtung gegen Verunreinigungen zwischen Halter (11d) und Borstenteil (12d) bzw. Zubehörteil (62) vorgesehen ist.

10. Zahnbürste nach Anspruch 9,
**dadurch gekennzeichnet,**
**daß** zum Abschluß des Zwischenraums zwischen Halter und Borstenteil bzw. Zubehörteil gegen Verunreinigungen ein Teil des Halters (11d) das Borstenteil (12d) bzw. Zubehörteil (62) bei dessen Schwenkbewegung kugelförmig paßgenau umschließt.

11. Zahnbürste nach einem der Ansprüche 9 oder 10,
**dadurch gekennzeichnet,**
**daß** der Halter (11) wenigstens eine Seitenwand (11d) aufweist, die benachbart zu jeweils einer Seitenfläche (12d) des mit dem Halter (11) verbundenen Borstenteils (12) bzw. Zubehörteils (62) verläuft,
wobei die dem Borstenteil (12) bzw. Zubehörteil (62) zugewandte Fläche der Seitenwand (11d) zum paßgenauen Abschluß einer Schwenkbewegung des Borstenteils bzw. Zubehörteils im wesentlichen sphärisch konkav ausgebildet ist.

12. Zahnbürste nach einem der Ansprüche 9 bis 11,
**dadurch gekennzeichnet,**
**daß** zum Abschluß des Zwischenraums zwischen Halter (11) und Borstenteil (12) bzw. Zubehörteil (62) gegen Verunreinigungen ein Teil des Borstenteils (12) bzw. des Zubehörteils (62) den Halter (11) bei einer Schwenkbewegung kugelförmig paßgenau umschließt.

## Claims

1. Toothbrush having a holder (11) and having a bristle part (12) or an accessory part (62),
wherein the bristle part (12) or the accessory part (62) is pivotable through a pivot angle with respect to the holder (11) by means of a ball joint (12c), and
wherein the bristle part (12) or the accessory part (62) can be exchanged,
**characterized in that**
an elastic O-ring (16), which surrounds the ball joint (12c) and serves for sealing, is provided between the holder (11) and the bristle part (12) or the accessory part (62) respectively; and
**in that**, further, for the compensation of the tooth cleaning pressure between the toothbrush at the surface of the set of teeth, and also of the bending deflection of the holder (11) associated therewith, as well as for the compensation of the movements of the human hand, the O ring (16) allows a pivotal and compensation movement of the bristle part (12) or of the accessory part (62) while deforming the O ring, said movement being preset by the arrangement of the ball joint (12c),
wherein the O ring is formed as a separate component or in an assembly with adjacent components, and wherein
- a ring-like cutout (11a, 12a) is formed at the holder (11) and/or at the bristle part (12) or at the accessory part (62) to receive the O ring (16), or
- the O ring (16) is disposed in a construction space in which it elastically fills up the intermediate space between the holder (11) and the bristle part (12) or the accessory part (62).

2. Toothbrush in accordance with claim 1, **characterized in that** the O-ring (16), provided that it is formed as a separate component, can be exchanged against an O-ring (16) of another hardness, with the said O-rings in particular being differently colored for easier distinction.

3. Toothbrush in accordance with any one of the preceding claims, **characterized in that**, to achieve different spring rates, noses (11b, 12b) are provided in the holder (11) and/or in the bristle part (12), with the noses (11b, 12b) preferably being arranged in the transverse direction with respect to the holder (11).

4. Toothbrush in accordance with any one of the preceding claims, **characterized in that** the ball joint (12c) forms a releasable clip connection between the holder (11) and the bristle part or the accessory part (62) respectively.

5. Toothbrush in accordance with any one of the preceding claims, **characterized in that** the toothbrush is formed as a travel toothbrush in which the holder has a holder part (31) and a handle part (32) separate from it, with the handle part (32) in particular having a spherical projection (38), by which the bristle part (12) or the accessory part (62) can be ejected from the holder part (31).

6. Toothbrush in accordance with any one of the preceding claims, **characterized in that** for the formation of the ball joint the holder (11) has a substantially round opening and the bristle part (12) or the accessory part (62) has a spigot (12c) which has at its jacket surface the shape of a part of a spherical jacket surface.

7. Toothbrush in accordance with claim 7, **characterized in that** the ball joint is designed in such a way that with a pressure directed in the direction of the holder onto the bristle part (12) or onto the accessory part (62), which corresponds to a specific threshold cleaning pressure, the spigot (12c) can be caused to move through the opening of the holder (11) beyond the surface of the holder (11) remote from the bristle part (12) or the accessory part (62) respectively.

8. Toothbrush in accordance with any one of the preceding claims, **characterized in that** at least one fixed abutment is provided in order to limit the pivot angle (14) in the longitudinal direction relative to the holder (11) and/or the pivot angle (15) in the transverse direction relative to the holder (11).

9. Toothbrush in accordance with any one of the preceding claims, **characterised in that** a substantially spherical seal against contaminations is provided between the holder (11d) and the bristle part (12d) or accessory part (62) respectively.

10. Toothbrush in accordance with claim 9, **characterized in that**, for the closing off of the intermediate space between the holder and the bristle part or accessory part against contaminations, a part of the holder (11d) accurately fittingly surrounds the bristle part (12d) or accessory part (62) in a spherical manner during its pivotal movement.

11. Toothbrush in accordance with any one of the claims 9 or 10, **characterized in that** the holder (11) has at least one side wall (11d) which extends adjacent to a respective side surface (12d) of the bristle part (12) or of the accessory part (62) connected to the holder (11),
with the surface of the side wall (11d) confronting the bristle part (12) or the accessory part (62) being made substantially spherically concave for the accurately fitted termination of a pivotal movement of the bristle part or of the accessory part.

12. Toothbrush in accordance with any one of the claims 9 to 11, **characterized in that** a part of the bristle part (12) or of the accessory part (62) accurately fittingly surrounds the holder (11) in a spherical manner during a pivotal movement to close off the intermediate space between the holder (11) and the bristle part (12) or the accessory part (62) against contaminations.

## Revendications

1. Brosse à dents avec un manche (11) et une brosse (12) ou une pièce accessoire (62), dans laquelle la brosse (12) et/ou la pièce accessoire (62) peut pivoter par rapport au manche (11) sous l'effet d'un palier à rotule (12c), autour d'un angle de pivotement, et dans laquelle la brosse (12) et/ou la pièce accessoire (62) est interchangeable, **caractérisée en ce qu'**il est prévu, entre le manche (11) et la brosse (12), un joint torique élastique (16), entourant le pivot à rotule (12c) et assurant l'étanchéité, et que, pour compenser la pression du frottement sur les dents à la surface de la denture, et donc, la flexion résultante du manche (11), ainsi que pour compenser les mouvements de la main de l'opérateur, le joint torique (16) permet, grâce à la disposition du pivot à rotule (12c), et sous l'effet de la déformation de ce joint torique (16), un mouvement déterminé de pivotement et de compensation de la brosse (12) et/ou de la pièce accessoire (62), dans laquelle le joint torique (16) est monté comme une pièce indépendante ou en liaison avec les pièces avoisinantes, et dans laquelle,
- une cavité (11a, 12a) de forme annulaire est ménagée dans le manche (11) et/ou dans la brosse et/ou dans la pièce accessoire (62) pour loger le joint torique (16) ou bien
- - le joint torique (16) est logé dans un espace où il remplit, d'une façon élastique, l'espace intermédiaire entre le manche (11) et la brosse (12) et/ou la pièce accessoire (62).

2. Brosse à dents selon la revendication 1, **caractérisée en ce que** le joint torique (16), dans la mesure où il constitue une pièce indépendante, est interchangeable avec un joint torique (16) d'une dureté différente, ledit joint torique (16) étant coloré de façon légèrement différente, et, en particulier, différente.

3. Brosse à dents selon l'une des revendications précédentes, **caractérisée en ce que** pour obtenir différents degrés de flexion, on a disposé dans le manche (11) ou dans la brosse (12), des saillies (11b, 12b), préférentiellement en direction transversale par rapport au manche (11).

4. Brosse à dents selon l'une des revendications précédentes, **caractérisée en ce que** le pivot à rotule (12c) forme une liaison amovible en forme de clip entre le manche (11) et la brosse (12) et/ou la pièce accessoire (62).

5. Brosse à dents selon l'une des revendications précédentes, **caractérisée en ce que** la brosse à dents a été conçue comme une brosse à dents de voyage, dans laquelle le manche (11) comporte une partie de manche (31) et une poignée séparée (32), celle-ci comportant une pièce (38) pratiquement sphérique par l'intermédiaire de laquelle, la brosse et/ou la pièce accessoire (62) peut être éjectée de la partie de manche (31).

6. Brosse à dents selon l'une des revendications précédentes, **caractérisée en ce que**, pour constituer le palier à rotule, le manche (11) présente une ouverture ronde et la brosse et/ou la partie accessoire (62), un tourillon (12c) dont la surface externe prend la forme d'une pièce de capuchon de bille.

7. Brosse à dents selon la revendication 6, **caractérisée en ce que** le palier à rotule est réalisé de telle façon que pour une pression exercée sur la brosse (12) et/ou la pièce accessoire (62), laquelle correspond à une pression limite de nettoyage, le tourillon (12c) peut être poussé à se déplacer à travers l'ouverture du manche (11), et à travers la face du manche (1) opposée à la brosse (12) et/ou à la pièce accessoire (62).

8. Brosse à dents selon l'une des revendications précédentes, **caractérisée en ce qu**'il est prévu, au moins, une position de butée fixe pour limiter l'angle de rotation (14) en direction longitudinale par rapport au manche (11) et/ou de l'angle de rotation (15) en direction transversale par rapport au manche (11).

9. Brosse à dents selon l'une des revendications précédentes, **caractérisée en ce qu'**il est prévu une étanchéité contre les impuretés entre le manche (11d) et la brosse (12d) et /ou la pièce accessoire (62).

10. Brosse à dents selon la revendication 9, **caractérisée en ce que** pour la fermeture contre les impuretés, de l'espace intermédiaire entre le manche et la brosse, une partie du manche (11d) entoure d'une façon parfaite, la brosse (12d) et/ou la pièce accessoire (62) dont son mouvement de rotation sphérique.

11. Brosse à dents selon l'une des revendications 9 ou 10, **caractérisée en ce que** le manche présente au moins une face latérale (11d) mobile en restant voisine de la partie de la face de la brosse (12d) de la brosse (12) et/ou de la pièce accessoire (62) reliée au manche (11), la partie (11d) de la face latérale tournée vers la brosse (12d) et/ou la pièce accessoire (62) étant conçue, de forme pratiquement sphérique concave pour réaliser une fermeture parfaitement ajustée à un mouvement de rotation de la brosse (12) et/ou de la pièce accessoire (62).

12. Brosse à dents selon l'une des revendications 9 à 11, **caractérisée en ce que** pour la fermeture contre les impuretés, de l'espace intermédiaire entre le manche (11) et la brosse (12) et/ou la pièce accessoire (62), une partie de la brosse (12) et/ou de la pièce accessoire (62) entoure d'une manière parfaite le manche (11) dans son mouvement de rotation sphérique.
